# EUROPÄISCHE PATENTSCHRIFT

(11) **EP 0 845 557 B1**
(45) Veröffentlichungstag und Bekanntmachung des Hinweises auf die Patenterteilung: **03.07.2002**
(21) Anmeldenummer: 97113727.8
(22) Anmeldetag: 08.08.1997
(51) Int. Cl.: E01C 19/26, E02D 3/026

(54) **Motorbetriebenes Bodenverdichtungsgerät**
Motor driven ground compactor
Engin de compactage du sol motorisé

(30) Priorität: 30.11.1996 DE 29620847 U
(43) Veröffentlichungstag der Anmeldung: 03.06.1998
(73) Patentinhaber: BOMAG GmbH & Co. OHG, 56154 Boppard (DE)
(72) Erfinder: Schmidt, Christian, 56283 Halsenbach (DE)
(74) Vertreter: Brommer, Hans Joachim, Dr.-Ing.

(56) Entgegenhaltungen:
- FR-A- 824 491
- FR-A- 1 190 690
- GB-A- 526 519
- US-A- 3 060 818

## Beschreibung

Die Erfindung betrifft ein motorbetriebenes Bodenverdichtungsgerät mit Ballastmitteln und mindestens zwei, in Fahrtrichtung hintereinander befindlichen Rollen, zwischen denen der Motor angeordnet ist. Unter Rollen sollen dabei die unterschiedlichsten Formen wie. Räder, Radsätze, Walzen, Trommeln oder dergleichen verstanden werden.

Die Ballastmittel erlauben es, in einfacher Weise durch Gewichtserhöhung die Verdichtung zu verbessern. Im allgemeinen sind sie oberhalb der vorderen und hinteren Rollen angeordnet, während der Motor zwischen den Rollen und unter einer evtl. vorhandenen Fahrerkabine eingebaut ist. Dadurch wird allerdings die Sicht des Fahrers nach vorn und hinten beeinträchtigt, weshalb es auch bekannt geworden ist, anstelle des Motors die Ballastmittel zwischen den Rollen anzuordnen.

Durch die US 3 060 818 ist ein Verdichtungsgerät mit den Merkmalen des Oberbegriffes von Patentanspruch 1, also mit Anordnung des Motors und der Ballastmittel zwischen den Rollen bekannt, wobei die Verfahrbarkeit des Motors in der Form realisiert ist, dass er mit seinen Zubehörteilen wie Tank, Wandler und Getriebe auf einer gemeinsamen Basis montiert ist, die als Einheit eingebaut oder ausgebaut werden kann. Für die Ballastmittel sind sogenannte Bunker vorgesehen, die von oben mit Steinen oder dergleichen gefüllt werden können.

Daneben ist durch die GB 526 519 ein Bodenverdichtungsgerät bekannt, bei dem die Ballastmittel entlang Führungselementen in horizontaler Richtung verfahrbar sind.

Hiervon ausgehend liegt der vorgehenden Erfindung die Aufgabe zugrunde, die Kompaktheit der Bauweise weiter zu erhöhen und die Integration der Ballastmittel in die Gesamtkonstruktion zu verbessern. Außerdem soll sich die Erfindung durch einen kostengünstigen und im Baustellenbereich besonders wichtigen, robusten Aufbau auszeichnen.

Diese Aufgabe wird erfindungsgemäß durch die kennzeichnenden Merkmale des Patentanspruches 1 gelöst.

Die Erfindung beruht auf der Erkenntnis, daß sich der Motor und die Ballastmittel in dem beengten Raum zwischen den Rollen unterbringen lassen, wenn dabei die Zugänglichkeit des Motors für die im Betrieb erforderliche Reparatur- und Serviceleistung gewährleistet ist. Man kann also beliebige Bereiche des Motors durch die Ballastmittel abdecken, da diese ja im Bedarfsfall verfahrbar sind.

Die Verfahrbarkeit meint dabei ganz allgemein die Möglichkeit eines Verschwenkens, Verdrehens oder Verschiebens in vertikaler und/oder horizontaler Richtung. Besonders einfach ist aber ein Verschwenken oder Verschieben allein in der horizontalen Ebene, weil hierbei nicht die Gewichtskräfte des Motors und/oder der Ballastmittel aufgebracht werden müssen.

Neben der kompakten Bauweise ergeben sich aus der erfindungsgemäßen Anordnung der Ballastmittel noch weitere Vorteile. Ein wesentlicher Vorteil ist dabei die niedrige Lage des Schwerpunktes des Bodenverdichtungsgerätes, die die Kippneigung beim Verdichten geneigter Bodenflächen erheblich verringert. So erschließt sich dem Bodenverdichtungsgerät ein deutlich vergrößerter Einsatzbereich. Weiterhin wird bei einer oberhalb der Rollen angebrachtem Fahrerkabine die Sicht auf die Rollen und auf den zu verdichtenden Boden entscheidend verbessert. So ist das Bodenverdichtungsgerät im Einsatz wesentlich präziser, effektiver und schneller, was eine höhere Qualität und eine Zeit- und Kostenersparnis zur Folge hat.

Das Verfahren der Ballastmittel am Einsatzort des Bodenverdichtungsgerätes soll in einfacher Weise und mit möglichst geringem Werkzeug- und insbesondere Personalaufwand vorgenommen werden. Dazu ist es vorteilhaft, wenn das Bodenverdichtungsgerät Führungselemente aufweist, entlang derer oder um sie herum der Motor und/oder die Ballastmittel verstell-, verschwenk- oder verdrehbar sind. Die Führungsmittel sind dabei zweckmäßigerweise so angeordnet, daß durch das Verschieben oder Verschwenken ein möglichst großer Bereich des Motors auf einmal freigegeben wird. Dies kann z. B. dadurch geschehen, daß die Ballastmittel annähernd vollständig beiseiteklappen.

Die Positionierung der Ballastmittel und des Motors erfolgt vorzugsweise auf ähnlichem Niveau. Je nach Einbaurichtung des Motors empfehlen sich hierbei zwei Anordnungen zum Erzielen einer kompakten Bauweise. Ist der Motor quer zur Fahrtrichtung des Bodenverdichtungsgerätes eingebaut, so sollten sich die Ballastmittel in Fahrtrichtung zumindest annähernd vor oder hinter dem Motor befinden. Auch eine Anordnung an nur einer Seite des Motors ist denkbar. Ist der Motor dagegen längs in das Bodenverdichtungsgerät eingebaut, so erhält man durch eine Positionierung der Ballastmittel zumindest annähernd links und rechts des Motors die kompakteste Bauweise. In dieser Ausführung läßt sich auch eine besonders gute Führung der Kühlluft erzielen.

Die Ballastmittel können an der Tür oder Klappe des Motorgehäuses eingekängt sein, z. B. in dafür vorgesehenen Haltevorrichtungen. Alternativ können die Ballastmittel diese Tür oder Klappe aber auch zumindest teilweise selbst bilden.

Da die Ballastmittel relativ schwer sind, ist es zweckmäßig, wenn sie hydraulisch verfahrbar sind.

Grundsätzlich könnten die,Ballastmittel durch Metallgewichte ausgebildet sein; meist sind sie aber als mit Ballaststoffen zu befüllende Behältnisse ausgeführt. Man kann diese für einen leichteren Transport des Bodenverdichtungsgerätes zumindest teilweise entleeren oder auch durch ihren Füllstand das Gewicht des Bodenverdichtungsgerätes und damit die Verdichtungswirkung beeinflussen.

Besonders einfach ist hierbei eine Befüllung durch Wasser. Dies läßt sich dann weiterhin in Zusammenhang mit einer Berieselungsanlage einsetzen.

Außerdem empfiehlt es sich, die Einfüll- und Entleerungsöffnungen des Behälters im nicht verfahrenen Betriebszustand der Ballastmittel verdeckt zu positionieren, so daß der Behälter auch gegen eine unsachgemäße Benutzung gesichert ist.

Für ein leichteres Erreichen der Fahrerkabine oder zu Servicezwecken können in die Ballastmittel Trittstufen integriert sein. Dies gilt insbesondere, wenn sie als seitliche Türen ausgebildet sind.

Weitere Merkmale und Vorteile der Erfindung ergeben sich aus der nachfolgenden Beschreibung eines Ausführungsbeispieles anhand der Zeichnungen, dabei zeigt
- Figur 1: eine Ansicht einer Ausführungsform des Bodenverdichtungsgerätes mit verfahrbaren Ballastmitteln von schräg oben bei nicht verfahrenem Ballastmittel;
- Figur 2: eine Ansicht der Ausführungsform nach Figur 1 von schräg oben bei verfahrenem Ballastmittel;
- Figur 3: eine Ansicht der Ausführungsform nach Figur 1 von oben bei nicht verfahrenem Ballastmittel;
- Figur 4: eine Ansicht der Ausführungsform nach Figur 1 von oben bei verfahrenem Ballastmittel;
- Figur 5: eine Ansicht einer alternativen Ausführungsform des Bodenverdichtungsgerätes mit verfahrbarem Motor von oben bei nicht verfahrenem Motor;
- Figur 6: eine Ansicht der Ausführungsform nach Figur 5 von oben bei verfahrenem Motor.

Das in Figur 1 dargestellte Ausführungsbeispiel eines Bodenverdichtungsgerätes besteht aus zwei Rollen 1 und 2 in Form von Walzen, zwischen denen an einem Rahmen der längs eingebaute Motor 3 (vergl. Figur 3) mittig unter einer Fahrerkabine 4 angeordnet ist.

Wesentlich ist nun, daß ebenfalls unter der Fahrerkabine zwischen den Walzen beidseits neben dem Motor Ballastmittel angebracht sind. Sie weisen die Form zweier Ballastbehälter auf. Die Ballastbehälter 5 sind als verschwenkbare Türen ausgebildet. Sie tragen Trittstufen 9 zum leichteren Erreichen der Fahrerkabine.

Figur 2 zeigt das Bodenverdichtungsgerät aus der gleichen Perspektive bei nach außen geschwenktem Ballastbehälter 5. An der Oberseite des Ballastbehälters sind Öffnungen 8 zu erkennen, durch die der Ballastbehälter mit Ballaststoff, im allgemeinen mit Wasser, gefüllt werden kann. Der Übersichtlichkeit halber ist der Motor in dieser Figur nicht eingezeichnet.

Figur 3 zeigt das Bodenverdichtungsgerät von schräg oben. Der Ballastbehälter ist um eine Vertikalachse 6 schwenkbar. Der Schwenkvorgang wird durch einen Hydraulikzylinder 7 erleichtert. Wiederum sind die Öffnungen 8 an der Oberseite des Ballastbehälters zu erkennen, durch die der Ballastbehälter befüllt werden kann.

Figur 4 entspricht Figur 3 mit verschwenktem Ballastbehälter 5.

Alternativ zum Längseinbau des Motors liegt auch dessen Quereinbau im Rahmen der Erfindung. Eine solche Ausführungsvariante ist in Figur 5 dargestellt. Auch hier befinden sich Motor 3 und Ballastmittel 5 unter der Fahrerkabine und zwischen den Walzen. Bei quer eingebautem Motor 3 sind die Ballastbehälter 5 vor und hinter dem Motor angeordnet. In diesem Fall ist der Motor 3 zweckmäßigerweise in Fahrtrichtung gesehen nach links oder nach rechts aus dem Bodenverdichtungsgerät hydraulisch herausfahrbar gelagert, um seine Zugänglichkeit und die der Ballastmittel zu verbessern. Den herausgefahrenen Zustand zeigt Figur 6.

## Patentansprüche

1. Motorbetriebenes Bodenverdichtungsgerät mit Ballastmitteln und mindestens zwei in Fahrtrichtung hintereinander befindlichen Rollen (1; 2), zwischen denen der Motor (3) und zumindest der überwiegende Teil der Ballastmittel (5) angeordnet sind, wobei der Motor und/oder die Ballastmittel (5) zur besseren Zugänglichkeit des Motors verfahrbar sind,
**dadurch gekennzeichnet,**
**daß** die Ballastmittel (5) an einer Tür oder Klappe des Motorgehäuses angeordnet sind.

2. Bodenverdichtungsgerät nach Anspruch 1,
**dadurch gekennzeichnet,**
**daß** die Ballastmittel (5) die Tür oder Klappe des Motorgehäuses zumindest teilweise bilden.

3. Bodenverdichtungsgerät nach Anspruch 1,
**dadurch gekennzeichnet,**
**daß** die Ballastmittel (5) in mindestens einer annähernd horizontalen Richtung verfahrbar sind.

4. Bodenverdichtungsgerät nach Anspruch 1,
**dadurch gekennzeichnet,**
**daß** es Führungselemente (6) aufweist, um die herum die Ballastmittel (5) verschwenkbar sind.

5. Bodenverdichtungsgerät nach Anspruch 1,
**dadurch gekennzeichnet,**
**daß** die Ballastmittel (5) auf etwa gleicher Höhe mit dem Motor (3) angeordnet sind.

6. Bodenverdichtungsgerät nach Anspruch 4,
**dadurch gekennzeichnet,**
**daß** der Motor (3) quer zur Fahrtrichtung des Bodenverdichtungsgerätes eingebaut ist und die Ballastmittel (5) sich in Fahrtrichtung zumindest annähernd vor und/oder hinter dem Motor befinden.

7. Bodenverdichtungsgerät nach Anspruch 4,
**dadurch gekennzeichnet,**
**daß** der Motor (3) längs zur Fahrtrichtung des Bodenverdichtungsgerätes eingebaut ist und die Ballastmittel (5) sich in Fahrtrichtung zumindest annähernd links und/oder rechts vom Motor befinden.

8. Bodenverdichtungsgerät nach Anspruch 1,
**dadurch gekennzeichnet,**
**daß** die Ballastmittel (5) hydraulisch verfahrbar sind.

9. Bodenverdichtungsgerät nach Anspruch 1,
**dadurch gekennzeichnet,**
**daß** die Ballastmittel (5) als mit Ballaststoffen zu befüllende Behältnisse ausgeführt sind.

10. Bodenverdichtungsgerät nach Anspruch 9,
**dadurch gekennzeichnet,**
**daß** die Ballaststoffe flüssig sind.

11. Bodenverdichtungsgerät nach Anspruch 10,
**dadurch gekennzeichnet,**
**daß** die Ballaststoffe auch Berieselungsstoffe für eine Berieselungsanlage sind.

12. Bodenverdichtungsgerät nach Anspruch 9,
**dadurch gekennzeichnet,**
**daß** Befüllöffnungen (8) des Behälters bei nicht verfahrenem Behälter verdeckt sind.

13. Bodenverdichtungsgerät nach Anspruch 1,
**dadurch gekennzeichnet,**
**daß** die Ballastmittel (5) Trittstufen (9) aufweisen.

## Claims

1. Motor-driven soil compactor having ballast means and having, arranged one behind the other in the direction of travel, at least two rollers (1; 2) between which the motor (3) and at least the majority of the ballast means (5) are located, the motor and/or the ballast means (5) being displaceable to provide better access to the motor,
**characterised in that**
the ballast means (5) are arranged on a door or flap of the motor housing.

2. Soil compactor according to claim 1,
**characterised in that**
the ballast means (5) at least partly form the door or flap of the motor housing.

3. Soil compactor according to claim 1,
**characterised in that**
the ballast means (5) are displaceable in at least an approximately horizontal direction.

4. Soil compactor according to claim 1,
**characterised in that**
it has guide elements (6) about which the ballast means (5) are pivotable.

5. Soil compactor according to claim 1,
**characterised in that**
the ballast means (5) are arranged at approximately the same level as the motor (3).

6. Soil compactor according to claim 4,
**characterised in that**
the motor (3) is installed transversely with respect to the direction of travel of the soil compactor and the ballast means (5) are located at least approximately in front of and/or behind the motor in the direction of travel.

7. Soil compactor according to claim 4,
**characterised in that**
the motor (3) is installed longitudinally with respect to the direction of travel of the soil compactor and the ballast means (5) are located at least approximately to the left and/or to the right of the motor.

8. Soil compactor according to claim 1,
**characterised in that**
the ballast means (5) are hydraulically displaceable.

9. Soil compactor according to claim 1,
**characterised in that**
the ballast means (5) are in the form of containers to be filled with ballast materials.

10. Soil compactor according to claim 9,
**characterised in that**
the ballast materials are fluid.

11. Soil compactor according to claim 10,
**characterised in that**
the ballast materials are also sprinkling materials for a sprinkler system.

12. Soil compactor according to claim 9,
**characterised in that**
filling openings (8) of the container are concealed when the container is in the non-displaced position.

13. Soil compactor according to claim 1,
**characterised in that**
the ballast means (5) have steps (9).

## Revendications

1. Engin de compactage du sol motorisé pourvu d'éléments de ballast et d'au moins deux rouleaux se trouvant l'un derrière l'autre dans le sens du déplacement (1 ; 2), entre lesquels sont disposés le moteur (3) et au moins la partie essentielle des éléments à ballast (5), le moteur et/ou les éléments de ballast (5) étant déplaçables pour une meilleure accessibilité du moteur, **caractérisé en ce que** les éléments de ballast (5) sont disposés au niveau d'une porte ou d'un capot du carter du moteur.

2. Engin de compactage du sol selon la revendication 1, **caractérisé en ce que** les éléments de ballast (5) forment au moins partiellement la porte ou le capot du carter du moteur.

3. Engin de compactage du sol selon la revendication 1, **caractérisé en ce que** les éléments de ballast (5) sont déplaçables dans au moins une direction à peu près horizontale.

4. Engin de compactage du sol selon la revendication 1, **caractérisé en ce qu'**il comporte des éléments de guidage (6) autour desquels les éléments de ballast (5) peuvent pivoter.

5. Engin de compactage du sol selon la revendication 1, **caractérisé en ce que** les éléments de ballast (5) sont disposés à peu près à même hauteur que le moteur (3).

6. Engin de compactage du sol selon la revendication 4, **caractérisé en ce que** le moteur (3) est intégré transversalement par rapport au sens du déplacement de l'engin de compactage du sol et **en ce que** les éléments de ballast (5) se trouvent au moins approximativement devant et/ou derrière le moteur dans le sens du déplacement.

7. Engin de compactage du sol selon la revendication 4, **caractérisé en ce que** le moteur (3) est intégré longitudinalement par rapport au sens du déplacement de l'engin de compactage du sol et **en ce que** les éléments de ballast (5) se trouvent au moins approximativement à gauche et/ou à droite du moteur dans le sens du déplacement.

8. Engin de compactage du sol selon la revendication 1, **caractérisé en ce que** les éléments de ballast (5) peuvent être déplacés par un moyen hydraulique.

9. Engin de compactage du sol selon la revendication 1, **caractérisé en ce que** les éléments de ballast (5) sont conçus sous la forme de réservoirs à remplir de matériaux de ballast.

10. Engin de compactage du sol selon la revendication 9, **caractérisé en ce que** les matériaux de ballast sont liquides.

11. Engin de compactage du sol selon la revendication 10, **caractérisé en ce que** les matériaux de ballast sont également des matériaux d'arrosage pour une installation d'arrosage.

12. Engin de compactage du sol selon la revendication 9, **caractérisé en ce que** des ouvertures de remplissage (8) du réservoir sont masquées en cas de réservoir non déplacé.

13. Engin de compactage du sol selon la revendication 1, **caractérisé en ce que** les éléments de ballast (5) comportent des marches d'accès (9).
